# EUROPÄISCHE PATENTSCHRIFT

(11) **EP 2 514 567 B1**
(45) Veröffentlichungstag und Bekanntmachung des Hinweises auf die Patenterteilung: **20.08.2014**
(21) Anmeldenummer: 12162991.9
(22) Anmeldetag: 03.04.2012
(51) Int. Cl.: B25C 1/06

(54) **Eintreibgerät**
Fastening device
Outil d'enfoncement

(30) Priorität: 19.04.2011 DE 102011007703
(43) Veröffentlichungstag der Anmeldung: 24.10.2012
(73) Patentinhaber: HILTI Aktiengesellschaft, 9494 Schaan (LI)
(72) Erfinder: Wolf, Iwan, 7204 Untervaz (CH)

(56) Entgegenhaltungen:
- EP-A2- 1 980 369
- DE-A1-102007 047 653
- DE-U1- 8 807 770
- FR-A1- 2 900 359
- US-A- 4 215 808
- US-A1- 2008 190 986

## Beschreibung

Die Erfindung betrifft ein Eintreibgerät, insbesondere ein handgeführtes Eintreibgerät, nach dem Oberbegriff des Anspruchs 1.

Ein derartiges Eintreibgerät geht beispielsweise aus der DE 8 807 770 U1 hervor.

US 2009/0294505 A1 beschreibt ein Eintreibgerät zum Eintreiben eines Nagels in ein Werkstück, bei dem ein Elektromotor eine rotierende Schwungmasse antreibt, wobei durch die Schwungmasse über eine Reibkupplung ein Setzkolben zum Eintreiben des Nagels linear beschleunigt werden kann.

Es ist die Aufgabe der Erfindung, ein Eintreibgerät anzugeben, das eine gute Eintreibenergie aufweist.

Diese Aufgabe wird für ein eingangs genanntes Eintreibgerät erfindungsgemäß mit den kennzeichnenden Merkmalen des Anspruchs 1 gelöst. Durch die Kombination einer Schwungmasse mit einem Federspeicher kann eine der Schwungmasse entnommene Energie über einen längeren Zeitraum als zum Beispiel beim direkten Antrieb des Setzkolbens entnommen werden. Im Ergebnis wird auf einfache Weise eine hohe Eintreibenergie bereit gestellt. Die Schwungmasse ist insbesondere als Schwungrad ausgebildet. Unter dem lösbaren Kraftschluss zwischen der Schwungmasse und dem Federspeicher wird jede bekannte lösbare Verkopplung verstanden, zum Beispiel mittels einer formschlüssigen Kupplung oder einer unmittelbaren oder mittelbaren reibschlüssigen Kupplung. Der Antriebsmotor ist bevorzugt ein Elektromotor, kann aber grundsätzlich auch ein anderer Motor sein wie z.B. ein Druckluftmotor o.ä..

Bei einer bevorzugten Ausführungsform der Erfindung ist es vorgesehen, dass die Schwungmasse an dem Setzkolben angreift, wodurch der Setzkolben in einer der Setzrichtung entgegen gerichteten Spannrichtung den Federspeicher vorspannt. Hierdurch wird eine besonders einfache und kostengünstige Mechanik bereit gestellt. Der Kraftschluss zwischen Schwungmasse und Setzkolben kann zum Beispiel durch Bewegen bzw. Andruck des Schwungrades hergestellt werden oder auf andere bekannte Weise. In einfacher Realisierung kann daher die Schwungmasse unmittelbar, bevorzugt reibschlüssig, mit dem Setzkolben koppelbar sein. Bei einer alternativen Ausgestaltung der Erfindung ist der Schwungmasse eine reibschlüssige Kupplung nachgeordnet, bevorzugt zur Verbindung von Schwungmasse und Setzkolben. Eine solche zu der Schwungmasse zusätzliche Kupplung kann besonders effektiv wirken und/oder Vorteile beim Betätigungsvorgang bieten.

Bei einer weiteren bevorzugten Ausführungsform weist das Eintreibgerät ein Spannelement zum Spannen des Federspeichers auf. Die Schwungmasse greift dabei an dem Spannelement an, wodurch das Spannelement in einer insbesondere der Setzrichtung entgegen gerichteten Spannrichtung den Federspeicher vorspannt, während der Setzkolben besonders bevorzugt in Ruhe ist.

Erfindungsgemäß ist die Schwungmasse und ihre Drehzahl so ausgelegt, dass in der Drehbewegung der Schwungmasse vor dem lösbaren Kraftschluss mehr als eine Setzenergie des Eintreibgerätes enthalten ist. Insbesondere kann ein zumindest 2-faches der Setzenergie enthalten sein, um die Spannung des Federglieds schnell und sicher zu gewährleisten.

Im Interesse einer effektiven Nutzung eines Elektromotors und dessen Antriebsenergie ist es vorgesehen, dass der Elektromotor zumindest in einem regulären Betriebsmodus über eine Mehrzahl von aufeinander folgenden Eintreibvorgängen ohne Wechsel seiner Drehrichtung durchläuft. Dies kommt der Charakteristik von Elektromotoren besonders entgegen. Hierdurch kann zum Beispiel der Vorteileiner kleineren Auslegung des Elektromotors erreicht werden.

Bei einer besonders einfachen und günstigen Bauform ist es vorgesehen, dass der Antrieb des Setzkolben in die Spannrichtung durch einen Anwender mittels eines Betätigungsglieds auslösbar ist. Bei einer hierzu alternativen oder ergänzenden Bauform kann aber auch ein Auslösen des zuvor gespannten Federspeichers durch das Betätigungsglied erfolgen. Das Zusammenwirken zwischen Betätigungsglied und Antriebsmechanik kann entweder rein mechanisch oder mittels einer Steuerungselektronik erfolgen.

Allgemein vorteilhaft umfasst das Federglied eine Gasfeder, bevorzugt eine vorgespannte Gasfeder. Je nach Anforderungen kann aber auch eine herkömmliche Feder, zum Beispiel eine Schraubenfeder aus Stahl, Titan, Gummi oder einem insbesondere faserverstärkten Kunststoff, verwendet werden.

Bei einer bevorzugten Ausführungsform umfasst der Federspeicher zwei besonders bevorzugt symmetrisch zueinander angeordnete und sich in besonders bevorzugt entgegen gesetzten Richtungen simultan bewegende Einzelfedern.

Weitere Merkmale und Vorteile der Erfindung ergeben sich aus dem Ausführungsbeispiel sowie aus den abhängigen Ansprüchen. Nachfolgend wird ein bevorzugtes Ausführungsbeispiel der Erfindung beschrieben und anhand der anliegenden Zeichnungen näher erläutert.
Fig. 1 zeigt eine schematische Gesamtansicht eines erfindungsgemäßen Eintreibgerätes.

Das in Fig. 1 schematisch gezeigte Eintreibgerät umfasst ein Gehäuse 1 mit einer Griffschale 1a und einem daran angeordneten Betätigungsglied 2 für eine Bedienperson. Ein Nagelmagazin 3 ist an einem werkstückseitigen Ende angeordnet, wobei Nägel aus dem Nagelmagazin mittels eines Setzkolbens 4 durch einen Austritt 5 in ein Werkstück (nicht gezeigt) eintreibbar sind.

Der Setzkolben 4 wird von einem als Gasfeder ausgebildeten Federspeicher 6 angetrieben, der vorliegend schematisch als Schraubenfeder symbolisiert ist. Der Setzkolben 4 läuft abschnittsweise in einer Kolbenführung 7. Hinter der Kolbenführung 4a ist eine als Schwungrad ausgebildete Schwungmasse 8 vorgesehen, die über einen nicht dargestellten Elektromotor in einer festen Drehrichtung antreibbar ist.

Nach Betätigung des Betätigungsglieds 2 durch einen Anwender wird das Schwungrad 8 gegen das hintere Ende des vorgeschobenen bzw. von der vorgespannten Gasfeder 6 in ausgelöster Position gehaltenen Setzkolbens 4 gedrückt, zum Beispiel mittels einer einfachen Mechanik zwischen Betätigungsglied 2 und Schwungrad 8. Durch diese lösbar reibschlüssige Verkopplung wird der dem Setzkolben 4 gegen den Druck der Gasfeder 6 in Spannrichtng (in der Zeichnung von links nach rechts) gespannt, bis er eine vollständig gespannte Position erreicht (nicht argestellt). Aus dieser Position wird das Schwungrad 8 entkoppelt, zum Beispiel durch eine automatische Mechanik bei überfahren einer Nocke durch den Setzkolben o.ä. Hiernach schnellt der Setzkolben von der Gasfeder 6 getrieben in der Setzrichtung (von rechts nach links) nach vorne und treibt einen im Magazin bereit gehaltenen Nagel in das Werkstück ein.

Vorteilhaft läuft der Elektromotor während des gesamten Vorgangs und auch folgender Wiederholungen in derselben Drehrichtung weiter, wobei auch das Schwungsrad vorteilhaft nie zum Stillstand kommt. Hierdurch kann während einer typischen Folge von Setzvorgängen insgesamt ein besonders effektiver Betrieb des Motors erzielt werden.

Natürlich kann es zweckmäßig vorgesehen sein, dass der Motor während einer ausreichend langen Pause inaktiv wird bzw. das Schwungrad ausrollt, um Energie zu sparen. Dies kann durch eine intelligente Steuerelektronik oder auch durch Betätigung durch den Anwender erzielt werden.

## Patentansprüche

1. Eintreibgerät, umfassend
einen Antriebsmotor,
eine Schwungmasse (8), und
einen Setzkolben (4),
wobei die Schwungmasse (8) über de Antriebsmotor in eine Drehbewegung versetzbar ist, und wobei ein Federspeicher (6) über einen lösbaren Kraftschluss, insbesondere Reibschluss, durch die Schwungmasse (8) spannbar ist, wobei der Setzkolben (4) über den gespannten Federspeicher (6) in eine Setzrichtung antreibbar ist,
**dadurch gekennzeichnet,**
**dass** in der Drehbewegung der Schwungmasse (8) vor dem Schliessen des lösbaren Kraftschlusses mehr als eine Setzenergie des Eintreibgerätes enthalten ist.

2. Eintreibgerät nach Anspruch 1, **dadurch gekennzeichnet, dass** die Schwungmasse (8) an dem Setzkolben (4) angreift, wodurch der Setzkolben (4) in einer insbesondere der Setzrichtung entgegen gerichteten Spannrichtung den Federspeicher (6) vorspannt.

3. Eintreibgerät nach einem der vorhergehenden Ansprüche, **dadurch gekennzeichnet, dass** die Schwungmasse (8) unmittelbar, insbesondere reibschlüssig, mit dem Setzkolben (4) koppelbar ist.

4. Eintreibgerät nach einem der Ansprüche 1 bis 2, **dadurch gekennzeichnet, dass** der
Schwungmasse (8) eine reibschlüssige Kupplung nachgeordnet ist, insbesondere zur Verbindung von Schwungmasse (8) und Setzkolben (4).

5. Eintreibgerät nach Anspruch 1, **dadurch gekennzeichnet, dass** das Eintreibgerät ein Spannelement zum Spannen des Federspeichers (6) aufweist und die Schwungmasse (8) an dem Spannelement angreift, wodurch das Spannelement in einer insbesondere der Setzrichtung entgegen gerichteten Spannrichtung den Federspeicher (8) vorspannt, während insbesondere der Setzkolben (4) in Ruhe ist.

6. Eintreibgerät nach einem der vorhergehenden Ansprüche, **dadurch gekennzeichnet, dass** der Elektromotor zumindest in einem regulären Betriebsmodus über eine Mehrzahl von aufeinander folgenden Eintreibvorgängen ohne Wechsel seiner Drehrichtung durchläuft.

7. Eintreibgerät nach einem der vorhergehenden Ansprüche, **dadurch gekennzeichnet, dass** der Antrieb des Setzkolben (4) in die Spannrichtung durch einen Anwender mittels eines Betätigungsglieds (2) auslösbar ist.

8. Eintreibgerät nach einem der vorhergehenden Ansprüche, **dadurch gekennzeichnet, dass** der Federspeicher (8) eine Gasfeder, insbesondere eine vorgespannte Gasfeder, umfasst.

9. Eintreibgerät nach einem der vorhergehenden Ansprüche, **dadurch gekennzeichnet,**
**dass** der Federspeicher (8) eine Schraubenfeder, insbesondere eine Stahlfeder oder eine Karbonfaserfeder, umfasst.

10. Eintreibgerät nach einem der vorhergehenden Ansprüche, **dadurch gekennzeichnet, dass** der Federspeicher (8) zwei insbesondere symmetrisch zueinander angeordnete und sich in insbesondere entgegen gesetzten Richtungen simultan bewegende Einzelfedern umfasst.

## Claims

1. Fastener driving tool, comprising
a drive motor,
a flywheel mass (8) and
a setting piston (4),
wherein the flywheel mass (8) can be set in a rotary motion by means of the drive motor and wherein a spring energy store (6) can be tensioned by the flywheel mass (8) via a releasable non-positive engagement, in particular a frictional engagement, the setting piston (4) being driveable in a setting direction by means of the tensioned spring energy store (6), **characterised in that**
setting energy for more than one setting of the fastener driving tool is contained in the rotary motion of the flywheel mass (8) prior to closing of the releasable non-positive engagement.

2. Fastener driving tool according to Claim 1, **characterised in that** the flywheel mass (8) engages with the setting piston (4), whereby the setting piston (4) pretensions the spring energy store (6) in a tensioning direction which is directed, in particular, oppositely to the setting direction.

3. Fastener driving tool according to either of the preceding claims, **characterised in that** the flywheel mass (8) can be coupled directly, in particular by frictional engagement, to the setting piston (4).

4. Driving tool according to either of Claims 1 and 2, **characterised in that** a frictional coupling is arranged at the output of the flywheel mass (8), in particular for connecting flywheel mass (8) and setting piston (4).

5. Fastener driving tool according to Claim 1, **characterised in that** the fastener driving tool has a tensioning element for tensioning the spring energy store (6) and the flywheel mass (8) engages with the tensioning element, whereby the tensioning element pretensions the spring energy store (8) in a tensioning direction which is, in particular, opposite to the setting direction, in particular while the setting piston (4) is at rest.

6. Fastener driving tool according to any one of the preceding claims, **characterised in that**, at least in a regular operating mode, the electric motor performs a plurality of successive driving operations without changing its direction of rotation.

7. Fastener driving tool according to any one of the preceding claims, **characterised in that** driving of the setting piston (4) in the tensioning direction can be triggered by a user by means of an actuating element (2).

8. Fastener driving tool according to any one of the preceding claims, **characterised in that** the spring energy store (8) comprises a gas spring, in particular a pretensioned gas spring.

9. Fastener driving tool according to any one of the preceding claims, **characterised in that** the spring energy store (8) comprises a helical spring, in particular a steel spring or a carbon fibre spring.

10. Fastener driving tool according to any one of the preceding claims, **characterised in that** the spring energy store (8) comprises two individual springs arranged, in particular, symmetrically with one another and moving simultaneously, in particular in opposite directions.

## Revendications

1. Appareil d'enfoncement comprenant un moteur d'entraînement,
une masse d'équilibrage (8) et
un piston de pose (4),
la masse d'équilibrage (8) pouvant être mise en rotation par moteur d'entraînement, et un accumulateur à ressort (6) pouvant être tendu par une liaison à force amovible, en particulier par frottement par la masse d'équilibrage (8), le piston de pose (4) pouvant être entraîné par l'accumulateur à ressort (6) tendu dans un sens de pose,
**caractérisé en ce que** plus d'une énergie de pose de l'appareil d'enfoncement est contenue dans le mouvement de rotation de la masse d'équilibrage (8) avant la fermeture de la liaison à force amovible.

2. Appareil d'enfoncement selon la revendication 1, **caractérisé en ce que** la masse d'équilibrage (8) agit sur le piston de pose (4), par quoi le piston de pose (4) précontraint l'accumulateur à ressort (6) dans un sens de tension dirigé contre le sens de pose en particulier.

3. Appareil d'enfoncement selon l'une quelconque des revendications précédentes, **caractérisé en ce que** la masse d'équilibrage (8) peut être couplée directement, en particulier par frottement au piston de pose (4).

4. Appareil d'enfoncement selon l'une quelconque des revendications 1 à 2, **caractérisé en ce qu'**un couplage par frottement est disposé en aval de la masse d'équilibrage (8), en particulier pour la liaison de la masse d'équilibrage (8) et du piston de pose (4).

5. Appareil d'enfoncement selon la revendication 1, **caractérisé en ce que** l'appareil d'enfoncement présente un élément pour la tension de l'accumulateur à ressort (6) et la masse d'équilibrage (8) agit sur l'élément de tension, de sorte que l'élément de tension précontraint l'accumulateur à ressort (8) dans un sens de tension dirigé contre le sens de pose en particulier alors que le piston de pose (4) en particulier est au repos.

6. Appareil d'enfoncement selon l'une quelconque des revendications précédentes, **caractérisé en ce que** le moteur électrique passe au moins dans un mode de fonctionnement régulier par une succession de processus d'enfoncement, sans changer son sens de rotation.

7. Appareil d'enfoncement selon l'une quelconque des revendications précédentes, **caractérisé en ce que** l'entraînement du piston de pose (4) peut être déclenché dans le sens de tension par un utilisateur à l'aide d'un organe d'actionnement (2).

8. Appareil d'enfoncement selon l'une quelconque des revendications précédentes, **caractérisé en ce que** l'accumulateur à ressort (8) comporte un ressort à gaz, en particulier un ressort à gaz précontraint.

9. Appareil d'enfoncement selon l'une quelconque des revendications précédentes, **caractérisé en ce que** l'accumulateur à ressort (8) comporte un ressort cylindrique, en particulier un ressort en acier ou un ressort en fibre de carbone.

10. Appareil d'enfoncement selon l'une quelconque des revendications précédentes, **caractérisé en ce que** l'accumulateur à ressort (8) comporte deux ressorts individuels disposés en particulier de manière symétrique l'un à l'autre et se déplaçant simultanément en particulier dans des sens opposés.
